# NEUE EUROPÄISCHE PATENTSCHRIFT

(11) **EP 3 105 164 B2**
(45) Veröffentlichungstag und Bekanntmachung des Hinweises auf die Entscheidung über den Einspruch: **30.03.2022**
(45) Hinweis auf die Patenterteilung: 04.10.2017
(21) Anmeldenummer: 15715123.4
(22) Anmeldetag: 09.02.2015
(51) Int. Cl.: B66C 23/44, F42B 3/103, F42B 3/195, F42B 3/198

(54) **KRANSOCKEL FÜR EINEN LADEKRAN**
CRANE SOCLE FOR A LOADING CRANE
SOCLE DE GRUE POUR UNE GRUE DE CHARGEMENT

(30) Priorität: 14.02.2014 AT 662014 U
(43) Veröffentlichungstag der Anmeldung: 21.12.2016
(73) Patentinhaber: Palfinger AG, 5101 Bergheim (AT)
(72) Erfinder: WIMMER, Eckhard, A-5322 Hof bei Salzburg (AT)
(74) Vertreter: Torggler & Hofmann Patentanwälte - Innsbruck
(86) Internationale Anmeldenummer: PCT/AT2015/000019
(87) Internationale Veröffentlichungsnummer: WO 2015/120494

(56) Entgegenhaltungen:
- FR-A1- 2 138 848
- FR-A1- 2 289 429
- JP-U- S6 019 590
- Anonymous: "Reservdelskatalog Spare Parts Catalogue HIAB 93", HIAB HYDRAULISKA INDUSTRI AB, 1 June 1969 (1969-06-01), page 32pp,

## Beschreibung

Die vorliegende Erfindung betrifft einen Kransockel für einen Ladekran mit den Merkmalen des Oberbegriffs des Anspruchs 1 sowie einen Ladekran mit den Merkmalen des Anspruchs 3 und ein Kraftfahrzeug mit einem solchen Ladekran. Kransockel sind im zentralen Bereich des nicht drehbaren Teils eines Ladekranes angeordnet. In einem Basisteil (meist in Form eines Querholmes ausgebildet) des Kransockels ist ein Lagerbereich für den drehenden Teil des Ladekranes angeordnet. Die Lagerung des drehenden Teils des Ladekranes wird meist mit zwei höhenversetzten Radiallagern und ein oben oder unten liegendes Axiallager (meist Gleitlager) ausgeführt. Im oder am Basisteil befindet sich meist auch der Schwenkantrieb (z. B.: Zahnstangenschwenkantrieb) für den drehbaren Teil des Ladekranes.

Der Kransockel ist auch das Verbindungselement zur Unterkonstruktion (meist eines Kraftfahrzeuges, z. B. LKW) und wird über wenigstens einen Abstützteil (meist ein sogenannter "Hilfsrahmen") über einen Befestigungsbereich an der Unterkonstruktion befestigt (meist über außen liegende Bleche durch Schrauben).

Allgemein im Stand der Technik bekannte Kransockel gehen beispielsweise aus der JP S60 19590 U, welche Schrift den Oberbegriff des Anspruchs 1 offenbart, und der FR 2 289 429 A1 hervor.

Die Unterkonstruktion, also z. B. der LKW-Rahmen, darf durch den über den Basisteil und den wenigstens einen Abstützteil aufgesetzten Kransockel bzw. Ladekran nicht unzulässig verformt bzw. beansprucht werden.

Um eine statisch bestimmte Krafteinleitung zu erzielen, wird zwischen Basisteil und dem wenigstens einen Abstützteil ein Achszapfgelenk angeordnet (siehe Figur 1). Das über einen runden Lagerzapfen ("Wippenzapfen") gelagerte wenigstens eine Abstützteil wird häufig als "Wippe" bezeichnet und verfügt über eine horizontale Achse. Der Träger zum Lagerzapfen hat eine geschlossene (torsionssteife) Querschnittsform. Sowohl das Basisteil, als auch die Wippe sind mit der Hilfsrahmen Unterkonstruktion starr verbunden, können sich jedoch zueinander um die horizontale Achse (Wippenachse) verdrehen. Das System ist dadurch statisch bestimmt.

Eine andere bekannte Konstruktionsform ist eine starre, einteilige Ausführung des Kransockels ohne das oben beschriebene Drehgelenk (Figur 2). Die Profilform des Trägers zwischen Basisteil und dem wenigstens einen Abstützteil zur Unterkonstruktion ist üblicherweise mit einem geschlossenen (torsionssteifen) Kastenquerschnitt ausgeführt.

Da die Krafteinleitung in den wenigstens einen Abstützteil und über diesen in die Unterkonstruktion hierbei statisch unbestimmt erfolgt, kann die Unterkonstruktion unzulässig beansprucht werden.

Durch den Entfall des Drehgelenkes ist diese Lösung zwar einfacher und kostengünstiger, aber insbesondere von den Herstellern von Kraftfahrzeugen oft nicht erwünscht.

Aufgabe der Erfindung ist die Bereitstellung eines Kransockels, eines Ladekrans und eines Kraftfahrzeuges mit einem Ladekran, die zwar statisch bestimmt, jedoch einfacher und kostengünstiger herstellbar sind als die oben diskutierte Lösung mit Hilfe eines Drehgelenks.

Diese Aufgabe wird durch einen Kransockel mit den Merkmalen des Anspruchs 1, einen Ladekran mit den Merkmalen des Anspruchs 2 und ein Kraftfahrzeug mit den Merkmalen des Anspruchs 3 gelöst.

Bei der Erfindung ist kein zusätzliches Achszapfgelenk zwischen Basisteil und wenigstens einem Abstützteil vorgesehen. Über den torsionsweichen Träger, der in die Stahlkonstruktion des Kransockels integriert sein kann, dass wird die Gelenkfunktion auch ohne das Achszapfgelenk des Standes der Technik realisiert.

Dies erfolgt über eine offene Trägerkonstruktion (in "I - Profil Bauweise") in dem Bereich, in welchem sich üblicherweise das Achszapfgelenk befinden würde. Ein offener I - Profilquerschnitt mit entsprechender Länge zeichnet sich durch eine geringe Torsions- bzw. Verdrehsteifigkeit, jedoch hohe Biegesteifigkeit, aus. Die auftretenden, geringfügigen Verdrehungen können daher über den Träger geleitet werden, ohne dass dieser dadurch statisch (durch Torsion) überlastet wird. Die Übertragung aller übrigen Kräfte bzw. Momente im Kranbetrieb ist uneingeschränkt möglich. Die Funktion einer derartigen Konstruktion ist mit jener mit "Wippenzapfen" praktisch identisch, jedoch mit geringerem Aufwand herzustellen.

Weitere Details des Standes der Technik und der Erfindung sind in den Figuren erkennbar. Es zeigen:
- Figur 1: eine erste Lösung nach dem Stand der Technik mit einem Drehgelenk,
- Figur 2: eine zweite Lösung nach dem Stand der Technik, die statisch unbestimmt ist,
- Figur 3: ein Ausführungsbeispiel der Erfindung,
- Figur 4a-4c: Profilquerschnitte nach dem Stand der Technik,
- Figur 4d, 4e: Profilquerschnitte nach der Erfindung,
- Figur 4f: eine perspektivische Ansicht des zum Profilquerschnitt nach Figur 4e gehörenden Trägers,
- Figur 5: eine perspektivische Ansicht eines erfindungsgemäßen Ladekrans samt Unterkonstruktion.

Figur 1 zeigt einen gattungsgemäßen Kransockel 1 nach dem Stand der Technik mit einem Achszapfgelenk 4 zwischen dem Basisteil 2 und dem wenigstens einen Abstützteil 3.

Figur 2 zweigt einen nicht gattungsgemäßen Kransockel 1 nach dem Stand der Technik, bei dem der Träger 9 zwischen dem Basisteil 2 und dem wenigstens einen Abstützteil 3 torsionssteif ausgebildet ist. Bekannte Profilquerschnitte bekannter torsionssteifer Träger 9 sind in den Figuren 4a bis 4c dargestellt.

Figur 3 zeigt ein Ausführungsbeispiel eines Kransockels 1 nach der Erfindung. Der Basisteil 2 weist einen Lagerbereich 21 zur Lagerung des drehenden Teils 7 eines Ladekrans 6 (siehe Figur 5) auf. Das Basisteil 2 und der wenigstens eine Abstützteil 3 sind über ein Gelenk in Form eines torsionsweichen Trägers 5 (siehe Figur 4f) verbunden, wobei das eine Ende 51 des Trägers 5 mit dem Basisteil 2 verbunden ist und das andere Ende 52 des Trägers 5 mit dem wenigstens einen Abstützteil 3 verbunden ist. Es ist kein Drehgelenk zwischen Basisteil 2 und wenigstens einem Abstützteil 3 vorgesehen. Die notwendige Verdrehbarkeit von Basisteil 2 und wenigstens einem Abstützteil 3 ergibt sich allein durch den torsionsweichen Träger 5.

Der zu diesem Träger 5 gehörende Profilquerschnitt ist in Figur 4d dargestellt. Figur 4e zeigt eine Alternative. Die offene Ausbildung des Trägers 5 ist wichtig, da sich hierdurch die Torsionsweichheit ergibt.

## Patentansprüche

1. Kransockel (1) für einen Ladekran (6), mit
- einem Basisteil (2), welches über einen Lagerbereich (21) zur Lagerung des drehenden Teils (7) eines Ladekrans (6) verfügt,
- wenigstens einem Abstützteil (3), welches der zusätzlichen Abstützung des Kransockels (1) an einer Unterkonstruktion (8) dient,
- einem Gelenk (4), welches den Basisteil (2) und den wenigstens einen Abstützteil (3) miteinander verbindet,
**dadurch gekennzeichnet, dass** das Gelenk (4) in Form eines torsionsweichen Trägers (5) ausgebildet ist, wobei das eine Ende (51) des Trägers (5) mit dem Basisteil (2) verbunden ist und das andere Ende (52) des Trägers (5) mit dem wenigstens einen Abstützteil (3) verbunden ist, wobei der Basisteil (2) und der wenigstens eine Abstützteil (3) nur über das Gelenk (4) in Form eines torsionsweichen Trägers (5) verbunden sind, wobei der Träger (5) als I-Profil mit einem offenen Profilquerschnitt ausgebildet ist.

2. Ladekran (6) mit einem Kransockel (1) nach Anspruch 1.

3. Kraftfahrzeug mit einer Unterkonstruktion (8), an welcher ein Kransockel (1) nach Anspruch 1 oder ein Ladekran (6) nach Anspruch 2 befestigt ist.

## Claims

1. A crane base (1) for a loading crane (6) comprising
- a base part (2) having a mounting region (21) for mounting the rotating part (7) of a loading crane (6),
- at least one support portion (3) serving for additionally supporting the crane base (1) on a substructure (8), and
- a joint (4) which connects the base part (2) and the at least one support portion (3) together,
**characterised in that** the joint (4) is in the form of a torsionally flexible carrier (5), wherein the one end (51) of the carrier (5) is connected to the base part (2) and the other end (52) of the carrier (5) is connected to the at least one support portion (3), wherein the base part (2) and the at least one support portion (3) are solely connected by way of the joint (4) in the form of a torsionally flexible carrier (5), wherein the carrier (5) is in the form of an I-profile having an open profile cross-section.

2. A loading crane (6) having a crane base (1) as set forth in claim 1.

3. A motor vehicle having a substructure (8) to which a crane base (1) as set forth in claim 1 or a loading crane (6) as set forth in claim 2 is fixed.

## Revendications

1. Socle de grue (1) pour une grue de chargement (6), avec
- une partie de base (2), laquelle dispose d'une zone de stockage (21) pour le placement de la partie rotative (7) d'une grue de chargement (6),
- au moins une partie d'appui (3), laquelle sert au soutien complémentaire du socle de grue (1) sur un soubassement (8),
- une articulation (4), laquelle relie ensemble la partie de base (2) et l'au moins une partie d'appui (3),
**caractérisé en ce que** l'articulation (4) est conçue en forme de support (5) souple en torsion, dans lequel une extrémité (51) du support (5) est reliée à la partie de base (2) et l'autre extrémité (52) du support (5) est reliée à l'au moins une partie d'appui (3), dans lequel la partie de base (2) et l'au moins une partie d'appui (3) ne sont reliées que par le biais de l'articulation (4) en forme de support (5) souple en torsion, dans lequel le support (5) est conçu comme profil en 1 avec une section transversale de profil ouverte.

2. Grue de chargement (6) avec un socle de grue (1) selon la revendication 1.

3. Véhicule à moteur avec un soubassement (8), sur lequel est fixé un socle de grue(1) selon la revendication 1 ou une grue de chargement (6) selon la revendication 2.
